# FASCICULE DE BREVET EUROPEEN

(11) **EP 2 551 732 B1**
(45) Date de publication et mention de la délivrance du brevet: **06.05.2020**
(21) Numéro de dépôt: 12177552.2
(22) Date de dépôt: 24.07.2012
(51) Int. Cl.: G04B 17/06

(54) **Balancier à pivotement optimisé**
Unruh mit optimierter Drehbewegung
Balance with optimised pivotal movement

(30) Priorité: 29.07.2011 EP 11405295
(43) Date de publication de la demande: 30.01.2013
(73) Titulaire: Rolex S.A., 1211 Genève 26 (CH)
(72) Inventeur: Cettour-Baron, Raphaël, 74140 Messery (FR); Rudaz, Denis, 01170 Segny (FR)
(74) Mandataire: Moinas & Savoye SARL

(56) Documents cités:
- EP-A1- 2 141 555
- EP-A1- 2 395 402
- WO-A2-2006/045824
- DE-A1- 1 943 197
- US-A1- 2010 157 743

## Description

### Introduction

La présente invention concerne un agencement pour le pivotement d'un balancier pour mouvement d'horlogerie.

Enfin, elle concerne aussi un mouvement d'horlogerie ou une montre-bracelet en tant que tel équipé d'un tel ensemble.

### Etat de l'Art

Dans un mouvement d'horlogerie mécanique, l'axe du balancier comprend à ses extrémités des pivots qui tournent dans des paliers. Les solutions existantes cherchent à minimiser le frottement entre un pivot et le palier pour limiter les pertes d'énergie lors de la rotation de l'axe considéré.

Les figures 1 et 2 représentent schématiquement le pivotement d'un axe de balancier d'un mouvement d'horlogerie selon une solution standard de l'état de la technique. Un pivot 2, disposé à l'extrémité d'un axe 1, comprend une surface 3 arrondie à son extrémité. Ce pivot 2 coopère avec un palier comprenant une pierre plate appelée contre-pivot 13 et une pierre comprenant un trou olivé appelée pierre olivée 12.

La figure 1 représente une première configuration dans laquelle le mouvement d'horlogerie se trouve en position horizontale (par rapport au sol), souvent appelée position « plat », et dans laquelle l'axe du balancier est dans une position verticale de sorte que la surface 3 du pivot 2 vient en appui sur le contre-pivot 13. Dans cette première configuration, la surface de frottement entre le pivot 2 et le palier est faible et le frottement résultant est bas.

La figure 2 représente une seconde configuration dans laquelle le mouvement d'horlogerie se trouve dans une position verticale, souvent appelée position « pendu », et dans laquelle l'axe 1 du balancier est dans une position horizontale. Dans cette configuration, le pivot 2 vient en appui sur le bord 14 du trou de la pierre olivée 12, et le frottement résultant devient plus important que dans la première configuration explicitée ci-dessus. L'amplitude d'oscillation de l'ensemble balancier-spiral est alors réduite par rapport à la première configuration.

De nombreuses solutions de l'état de la technique cherchent à réduire la différence de comportement du pivotement décrit ci-dessus entre les positions « plat » et « pendu », cette différence étant souvent simplement dénommée « plat-pendu ». En effet, il est important de garantir un fonctionnement d'une montre-bracelet indépendant de son orientation, qui varie dans le temps de manière aléatoire et imprévisible avec les mouvements du bras du porteur de la montre-bracelet. Pour cela, des solutions existantes visent à rapprocher les frottements existants entre un pivot et un palier dans les deux orientations principales, horizontale et verticale, d'un mouvement d'horlogerie pour réduire le « plat-pendu ». A titre d'exemple, les documents CH239786, US2654990 ou encore EP1986059 décrivent de telles solutions. On connaît aussi EP2141555 qui s'intéresse aux fréquences et inertie du balancier.

D'autre part, il est aussi admis, comme cela est par exemple expliqué dans la publication de 1969 de Pierre Chopard, intitulée « Influence de la géométrie du balancier sur les performances chronométriques de la montre », publiée dans les actes du Colloque International de Chronométrie, que les balanciers de grand diamètre et de faible masse présentent les meilleures performances pour une inertie donnée.

Toutefois, toutes les solutions existantes restent insatisfaisantes et il existe un besoin d'amélioration du comportement du pivotement d'un balancier d'un mouvement d'horlogerie.

Ainsi, l'objet de l'invention consiste à chercher une solution de pivotement d'un balancier de mouvement d'horlogerie qui réduit le « plat-pendu », tout en optimisant les pertes d'énergie et la performance globale du balancier.

### Brève description de l'invention

A cet effet, l'invention repose sur un agencement pour le pivotement d'un balancier pour mouvement d'horlogerie, selon la revendication 1.

L'invention est précisément définie par les revendications.

### Brève description des figures

Ces objets, caractéristiques et avantages de la présente invention seront exposés en détail dans la description suivante de modes de réalisation particuliers faits à titre non-limitatif en relation avec les figures jointes parmi lesquelles :
La figure 1 représente une vue en position horizontale ou « plat » d'un agencement de pivotement d'un balancier selon un état de la technique.
La figure 2 représente la vue en position verticale ou « pendu » de l'agencement de pivotement d'un balancier selon l'état de la technique.
Les figures 3 à 9 représentent schématiquement des agencements de pivotement d'un balancier utilisés selon différents modes de réalisation de la présente invention.
Les figures 10 et 11 illustrent les facteurs de qualité en fonction de l'amplitude obtenus respectivement avec un ensemble balancier-pivotement standard et un ensemble balancier-pivotement selon l'invention.

Pour la suite de la description, nous utiliserons pour une raison de simplicité les mêmes références sur les différentes figures pour désigner des mêmes éléments, même si leurs formes et propriétés varient selon les modes de réalisation.

L'invention repose d'abord sur l'utilisation d'un balancier qui se caractérise par un petit diamètre et/ou une inertie importante, soit un balancier lourd, par rapport à tous ceux utilisés habituellement. Un tel choix va ainsi à l'encontre des idées préconçues qui considèrent qu'un balancier est plus performant s'il présente au contraire un grand diamètre et s'il est léger.

Cette caractérisation d'un balancier de mouvement d'horlogerie est quantifiée par le facteur D⁵·f/l, qui s'exprime en unité 10⁻²m³kg⁻¹s⁻¹,
où D est le diamètre du balancier en mètre, f la fréquence de l'ensemble balancier / spiral (formant un oscillateur balancier-spiral) en Hz, I son inertie en 10⁻¹⁰kg·m².

En remarque, le diamètre D du balancier est plus précisément celui du pourtour externe de la serge du balancier. Si cette serge présente des protubérances, comme des écrous de réglage par exemple, le diamètre à considérer sera un diamètre externe équivalent, obtenu en considérant un balancier virtuel de même inertie mais sans les protubérances sur la serge et qui génère les mêmes frottements aérodynamiques.

Il est admis dans l'état de la technique qu'un balancier doit répondre à la condition D⁵·f/l > 20 10⁻²m³kg⁻¹s⁻¹, voire même >30 10⁻²m³kg⁻¹s⁻¹. Par exemple, le livre « Construction horlogère » (PPUR, 2011) donne l'exemple d'un balancier avec I = 10·10⁻¹⁰ kg·m², D = 9,5 mm et f = 4 Hz, soit D⁵·f/l = 31,0 10⁻²m³kg⁻¹s⁻¹.

Au contraire, l'invention repose sur un balancier ou un oscillateur qui répond à la condition D⁵·f/l ≤ 16 10⁻²m³kg⁻¹s⁻¹.

Il s'avère même que des solutions très avantageuses sont obtenues en choisissant D⁵·f/l ≤ 13, voire même D⁵·f/l ≤ 10 ou même D⁵·f/l ≤ 8, ces valeurs du facteur D⁵·f/l étant exprimées en 10⁻²m³kg⁻¹s⁻¹.

A titre d'exemple, le tableau suivant donne quelques valeurs possibles pour un balancier selon l'invention.

| Inertie [10⁻¹⁰kg·m²] | Diamètre [mm] | Fréquence [Hz] | D⁵·f/l [10⁻²m³kg⁻¹s⁻¹] |
|---|---|---|---|
| 40,7 | 9,89 | 3 | 7 |
| 12 | 8,6 | 4 | 15,7 |
| 14 | 8,6 | 4 | 13,4 |
| 16,2 | 7,78 | 4 | 7 |
| 12,1 | 7,36 | 4 | 7,1 |
| 7,1 | 6,53 | 4 | 6,7 |
| 1,7 | 4,3 | 10 | 8,6 |
| 7,3 | 5,62 | 10 | 7,7 |

Plus généralement, le balancier peut comprendre un diamètre compris entre 7 et 10 mm et une inertie supérieure ou égale à 12 10⁻¹⁰ kg·m² quand il est destiné à équiper un mouvement d'horlogerie de diamètre supérieur à 20mm et fonctionnant à une fréquence d'oscillation du balancier-spiral de 4 Hz. Un tel balancier sera particulièrement adapté pour un mouvement disposant d'une puissance réglante élevée et permettra d'atteindre de bonnes performances chronométriques.

En variante, le balancier peut comprendre un diamètre inférieur ou égal à 7 mm, en particulier pour un balancier d'inertie inférieure à 10 10⁻¹⁰ kg·m² destiné à équiper un mouvement d'horlogerie de diamètre inférieur à 20mm et fonctionnant à une fréquence d'oscillation du balancier-spiral de 4 Hz, ou encore pour un balancier d'inertie inférieure à 10 10⁻¹⁰ kg·m² destiné à équiper un mouvement d'horlogerie fonctionnant à une fréquence d'oscillation du balancier-spiral de 10 Hz.

Il a en effet été démontré que l'utilisation d'un tel balancier lourd et/ou de petit diamètre permet de manière inattendue de minimiser la dégradation de l'amplitude du balancier en position horizontale (plat) d'un mouvement d'horlogerie, notamment dans tous les agencements de pivotement qui utilisent une géométrie particulière du pivot et/ou du palier pour obtenir un frottement relatif en position horizontale qui se rapproche du frottement obtenu dans sa position verticale (pendu).

Ainsi, il ressort que la combinaison particulière d'un balancier lourd et/ou de petit diamètre, tel que défini ci-dessus, avec une géométrie particulière entre son pivot et un palier pour obtenir un frottement relatif en position horizontale qui se rapproche du frottement obtenu dans la position verticale (pendu), forme un agencement particulièrement avantageux puisqu'il permet d'obtenir un mouvement d'horlogerie au plat-pendu fortement réduit, sans toutefois trop dégrader l'amplitude du balancier du fait de cette géométrie particulière.

Les figures 3 à 9 illustrent ainsi des géométries particulières qui sont avantageusement combinées au balancier décrit ci-dessus, selon différents modes de réalisation de l'invention.

La figure 3 représente ainsi une première réalisation, dans laquelle la surface 3 à l'extrémité du pivot 2 est plate et vient en appui sur un contre-pivot 13 plat en position horizontale.

La figure 4 représente une seconde réalisation, dans laquelle la surface 3 à l'extrémité du pivot 2 est creuse, de forme concave, sensiblement hémisphérique, et vient en appui en sa périphérie sur un contre-pivot 13 plat en position horizontale.

La figure 5 représente une troisième réalisation, dans laquelle la surface 3 à l'extrémité du pivot 2 est plate et vient en appui sur une cuvette hémisphérique du contre-pivot 13 en position horizontale.

La figure 6 représente une quatrième réalisation, dans laquelle l'extrémité du pivot 2 est conique et vient en appui sur un trou 15 du contre-pivot 13 en position horizontale. Le diamètre du trou 15 du contre-pivot 13 est inférieur au diamètre de base du cône du pivot, de sorte que ce dernier vient en appui sur les bords du trou 15 du contre-pivot 13, définissant une zone de contact linéique bien contrôlée. Avec cette réalisation, il est possible de définir précisément la zone de frottement et le facteur de qualité horizontal en jouant sur le diamètre du trou.

La figure 7 représente une cinquième réalisation, dans laquelle la surface 3 à l'extrémité du pivot 2 est arrondie, sensiblement hémisphérique, et vient en appui sur un trou 15 du contre-pivot 13 en position horizontale.

La figure 8 représente une sixième réalisation, proche de la précédente, dans laquelle la surface 3 à l'extrémité du pivot 2 est arrondie et vient en appui sur un trou 15 borgne du contre-pivot 13 en position horizontale.

La figure 9 représente une septième réalisation, qui est une variante de la précédente, dans laquelle la surface 3 à l'extrémité du pivot 2 est arrondie et vient en appui sur un trou 15 borgne du contre-pivot 13 en position horizontale, ce contre-pivot 13 étant formé de deux parties distinctes.

Dans toutes les solutions utilisant un contre-pivot 13 avec un trou 15, le diamètre du trou est choisi de sorte que le pivot ne se coince pas dans le trou. De plus, l'axe coopérant avec le contre-pivot peut être de forme arrondie, hémisphérique ou conique, cette forme pouvant être adaptée à la forme du trou du contre-pivot.

Dans toutes les solutions présentées, la portion 4 de l'axe 1 qui coopère avec la pierre olivée 12, notamment quand la montre-bracelet est dans une position verticale, peut être de section cylindrique ou conique.

Naturellement, l'invention ne se limite pas aux géométries décrites et il pourrait être par exemple choisi un contre-pivot avec un trou dont la section selon un plan perpendiculaire à la surface d'appui du contre-pivot soit triangulaire ou trapézoïdale, et/ou dont la section selon un plan parallèle à la surface d'appui du contre-pivot soit circulaire ou polygonale. D'autre part, d'autres modes de réalisation peuvent simplement être obtenus par la simple combinaison des modes de réalisation décrits ci-dessus.

Les figures 10 et 11 représentent les facteurs de qualité en fonction de l'amplitude obtenus respectivement avec un balancier et un agencement de pivotement standard, tel que décrit sur les figures 1 et 2, et un balancier combiné à un dispositif de pivotement selon un mode de réalisation de l'invention.

La courbe 20 de la figure 10 montre le facteur de qualité en fonction de l'amplitude en position horizontale du mouvement d'horlogerie et la courbe 21 le facteur de qualité en position verticale. Il apparait que le facteur de qualité en position horizontale reste relativement constant alors que le facteur de qualité en position verticale est nettement inférieur et diminue rapidement avec l'amplitude.

La courbe 22 de la figure 11 montre le facteur de qualité en fonction de l'amplitude en position horizontale et la courbe 23 le facteur de qualité en position verticale, dans le cas d'un mouvement d'horlogerie selon un mode de réalisation de l'invention. De manière surprenante, le plat-pendu est fortement réduit, comme l'illustre le rapprochement des deux courbes 22, 23, sur toute la plage d'amplitude. Cette diminution du plat-pendu est d'autant plus marquée que le paramètre D⁵·f/l qui caractérise le balancier est faible, en particulier pour la condition D⁵·f/l ≤ 20 10⁻²m³kg⁻¹s⁻¹, plus avantageusement pour D⁵·f/l ≤ 16, voire D⁵·f/l ≤ 13, voire même D⁵·f/l ≤ 10 ou même D⁵·f/l ≤ 8. Cela implique que l'utilisation d'un balancier lourd et de petit diamètre devient hautement avantageuse, à l'encontre des préjugés existants.

Des mesures ont été réalisées sur mouvement, avec un balancier représenté par un paramètre D⁵·f/l = 16 et un pivotement modifié selon la figure 5, équipé d'un spiral standard permettant d'obtenir un organe réglant cadencé à 4 Hz. Le plat-pendu amplitude mesuré, soit la différence d'amplitude entre la position horizontale et la position verticale, était de 10.3±4.5° en moyenne sur dix mouvements avec un barillet chargé. En comparaison, le plat-pendu typique pour une solution standard de l'état de la technique (D⁵·f/l = 25, pivotement standard selon la figure 1, même spiral que pour les mesures ci-dessus) est typiquement de 40°. De façon avantageuse, la géométrie du pivot de l'axe du balancier et/ou du palier est donc apte à un frottement relatif entre le pivot et le palier en position horizontale du mouvement d'horlogerie proche de celui obtenu entre le pivot et le palier en position verticale, résultant en une différence d'amplitude entre les positions horizontale et verticale préférentiellement inférieure ou égale à 20°, inférieure ou égale à 15°, voire même inférieure ou égale à 10°. Ceci permet d'obtenir un écart de marche dans le cadre de l'invention nettement inférieur à celui obtenu avec la solution standard.

## Revendications

1. Agencement pour le pivotement d'un balancier de mouvement d'horlogerie, comprenant un palier pour le pivotement du balancier, comprenant un balancier qui respecte la condition suivante : D⁵·f/l ≤ 16 10⁻²m³kg⁻¹s⁻¹ où D est le diamètre du balancier, f la fréquence, et I l'inertie,
et comprenant une géométrie du pivot de l'axe du balancier et/ou du palier apte à un frottement relatif entre le pivot et le palier en position horizontale dudit mouvement d'horlogerie proche de celui obtenu entre le pivot et le palier en position verticale dudit mouvement d'horlogerie, **caractérisé par le fait que** :
- la surface (3) à l'extrémité du pivot (2) de l'axe (1) du balancier est plate et vient en appui sur une surface d'une pierre contre-pivot (13) plate en position horizontale, ou en ce que
- la surface (3) à l'extrémité du pivot (2) est concave et vient en appui sur une surface du contre-pivot (13) plate en position horizontale, ou en ce que
- la surface (3) à l'extrémité du pivot (2) de l'axe (1) du balancier est plate et vient en appui sur une cuvette concave, notamment hémisphérique, du contre-pivot (13) en position horizontale, ou en ce que
- l'extrémité du pivot (2) vient en appui sur un trou (15) du contre-pivot (13) en position horizontale.

2. Agencement pour le pivotement d'un balancier de mouvement d'horlogerie selon la revendication précédente, **caractérisé en ce que** le facteur D⁵·f/l du balancier, exprimé en 10⁻²m³kg⁻¹s⁻¹, respecte la relation suivante :
D⁵·f/l ≤ 13, ou D⁵·f/l ≤ 10, ou D⁵·f/l ≤ 8.

3. Agencement pour le pivotement d'un balancier de mouvement d'horlogerie selon l'une des revendications précédentes, **caractérisé en ce que** le diamètre du balancier est compris entre 7 et 10 mm et l'inertie du balancier est supérieure ou égale à 12 10⁻¹⁰ kg·m².

4. Agencement pour le pivotement d'un balancier de mouvement d'horlogerie selon l'une des revendications 1 ou 2, **caractérisé en ce que** le diamètre du balancier est inférieur ou égal à 7 mm.

5. Agencement pour le pivotement d'un balancier de mouvement d'horlogerie selon l'une des revendications précédentes, **caractérisé en ce que** le balancier est utilisé pour une oscillation à une fréquence de sensiblement 4 Hz.

6. Agencement pour le pivotement d'un balancier selon l'une des revendications précédentes, **caractérisé en ce que** l'extrémité du pivot (2) vient en appui sur un trou (15) du contre-pivot (13) en position horizontale et **en ce que** l'extrémité du pivot (2) est arrondie convexe, hémisphérique ou conique.

7. Agencement pour le pivotement d'un balancier selon l'une des revendications précédentes, **caractérisé en ce que** l'extrémité du pivot (2) vient en appui sur un trou (15) du contre-pivot (13) en position horizontale qui est un trou borgne.

8. Agencement pour le pivotement d'un balancier selon la revendication précédente, **caractérisé en ce que** le contre-pivot (13) est en deux parties distinctes.

9. Agencement pour le pivotement d'un balancier selon l'une des revendications précédentes, **caractérisé en ce que** l'extrémité de l'axe (1) du balancier est arrondie convexe, hémisphérique ou conique.

10. Agencement pour le pivotement d'un balancier selon l'une des revendications précédentes, **caractérisé en ce que** la portion (4) de l'axe (1) du balancier en contact avec une pierre olivée (12) est de section cylindrique ou conique.

11. Mouvement d'horlogerie, **caractérisé en ce qu'**il comprend un agencement pour le pivotement d'un balancier selon l'une des revendications précédentes.

12. Montre-bracelet, **caractérisée en ce qu'**elle comprend un mouvement d'horlogerie selon la revendication précédente.

## Patentansprüche

1. Schwenkanordnung einer Unruh eines Uhrwerks, umfassend ein Lager zum Schwenken der Unruh,
umfassend eine Unruh, welche die folgende Bedingung erfüllt: ${D}^{5} ⋅ f / l \leq 16 {10}^{- 2} {m}^{3} {kg}^{- 1} {s}^{- 1}$ wobei D der Durchmesser der Unruh ist, f die Frequenz und I die Trägheit und umfassend
eine Geometrie des Zapfens der Achse der Unruh und/oder des Lagers, welche für eine relative Reibung zwischen dem Zapfen und dem Lager der genannten Unruh in horizontaler Position geeignet ist, angenähert an diejenige zwischen dem Zapfen und dem Lager der genannten Unruh in vertikaler Position,
**dadurch gekennzeichnet, dass:**
• die Stirnfläche (3) am Ende des Zapfens (2) der Achse (1) der Unruh eben ausgebildet ist und gegen eine Oberfläche eines in horizontaler Position ebenen Decksteins (13) anliegt, oder, dass
• die Stirnfläche (3) am Ende des Zapfens (2) konkav ausgebildet ist und gegen eine Oberfläche eines in horizontaler Position ebenen Decksteins (13) anliegt, oder, dass
• die Stirnfläche (3) am Ende des Zapfens (2) eben ausgebildet ist und gegen eine Oberfläche eines in horizontaler Position konkaven, insbesondere halbkugelförmigen Decksteins (13) anliegt, oder, dass
• das Ende des Zapfens (2) in einem Loch (15) des Decksteins (13) in horizontaler Position einliegt.

2. Schwenkanordnung einer Unruh eines Uhrwerks gemäß dem vorangehenden Anspruch, **dadurch gekennzeichnet, dass** der Faktor D⁵·f/l der Unruh, ausgedrückt in 10⁻²m³kg⁻¹s⁻¹, die folgende Relation erfüllt: ${D}^{5} ⋅ f / l \leq 13 , oder {D}^{5} ⋅ f / l \leq 10 , oder {D}^{5} ⋅ f/l \leq 8 .$

3. Schwenkanordnung einer Unruh für ein Uhrwerk gemäß einem der vorangehenden Ansprüche, **dadurch gekennzeichnet, dass** der Durchmesser der Unruh zwischen 7 und 10 mm liegt und die Trägheit der Unruh größer oder gleich 12 10⁻¹⁰ kg m² ist.

4. Schwenkanordnung einer Unruh für ein Uhrwerk gemäß einem der Ansprüche 1 oder 2, **dadurch gekennzeichnet, dass** der Durchmesser der Unruh kleiner oder gleich 7 mm ist.

5. Schwenkanordnung einer Unruh für ein Uhrwerk gemäß einem der vorangehenden Ansprüche, **dadurch gekennzeichnet, dass** die Unruh für eine Oszillation bei einer Frequenz von im Wesentlichen 4 Hz genutzt wird.

6. Schwenkanordnung einer Unruh für ein Uhrwerk gemäß einem der vorangehenden Ansprüche, **dadurch gekennzeichnet, dass** das Ende des Zapfens (2) in horizontaler Position in einem Loch (15) des Decksteins (13) einliegt und, dass das Ende des Zapfens (2) konvex, halbkugelförmig, oder konisch abgerundet ist.

7. Schwenkanordnung einer Unruh für ein Uhrwerk gemäß einem der vorangehenden Ansprüche, **dadurch gekennzeichnet, dass** das Ende des Zapfens (2) in horizontaler Position in einem Loch (15) des Decksteins (13) einliegt, wobei das Loch ein Sackloch ist.

8. Schwenkanordnung einer Unruh für ein Uhrwerk gemäß dem vorangehenden Anspruch, **dadurch gekennzeichnet, dass** der Deckstein (13) aus zwei verschiedenen Teilstücken besteht.

9. Schwenkanordnung einer Unruh für ein Uhrwerk gemäß einem der vorangehenden Ansprüche, **dadurch gekennzeichnet, dass** das Ende der Achse (1) der Unruh konvex, halbkugelförmig, oder konisch abgerundet ist.

10. Schwenkanordnung einer Unruh für ein Uhrwerk gemäß einem der vorangehenden Ansprüche, **dadurch gekennzeichnet, dass** der Abschnitt (4) der Achse (1) der Unruh, welcher in Kontakt mit einem olivierten Stein (12) steht eine zylindrische oder konische Form aufweist.

11. Uhrwerk, **dadurch gekennzeichnet, dass** es eine Schwenkanordnung einer Unruh gemäß einem der vorangehenden Ansprüche umfasst.

12. Armbanduhr, **dadurch gekennzeichnet, dass** sie ein Uhrwerk gemäß dem vorangehenden Anspruch umfasst.

## Claims

1. An arrangement for the pivoting of a timepiece movement balance wheel, comprising a bearing for the pivoting of the balance wheel, comprising a balance wheel which obeys the following condition : D⁵·f/l ≤ 16·10⁻²m³kg⁻¹s⁻¹
where D is the diameter of the balance wheel, f is the frequency and I is the moment of inertia, and comprising a balance staff pivot and/or bearing geometry suitable for ensuring that the relative friction between the pivot and the bearing when said timepiece movement is in the horizontal position is similar to that obtained between the pivot and the bearing when said timepiece movement is in a vertical position, **characterized in that**:
- the surface (3) at the end of the pivot (2) of the balance staff (1) is flat and bears against a flat surface of a jewel endstone (13) in the horizontal position, or **in that**
- the surface (3) at the end of the pivot (2) is concave and bears against a flat surface of the endstone (13) in the horizontal position, or **in that**
- the surface (3) at the end of the pivot (2) of the balance staff (1) is flat and bears against a concave, notably hemispherical, cup of the endstone (13) in the horizontal position, or **in that**
- the end of the pivot (2) bears against a hole (15) in the endstone (13) in the horizontal position.

2. An arrangement for the pivoting of a timepiece movement balance wheel as claimed in the preceding claim, **characterized in that** the balance wheel factor D⁵·f/l, expressed in 10⁻²m³kg⁻¹s⁻¹, obeys the following relationship :
D⁵·f/l ≤ 13, or D⁵·f/l ≤ 10, or D⁵·f/l ≤ 8.

3. An arrangement for the pivoting of a timepiece movement balance wheel as claimed in one of previous claims, **characterized in that** the balance wheel diameter is comprised between 7 and 10 mm and the moment of inertia of the balance wheel is greater than or equal to 12·10⁻¹⁰kg·m².

4. An arrangement for the pivoting of a timepiece movement balance wheel as claimed in either of claims 1 and 2, **characterized in that** the balance wheel diameter is less than or equal to 7 mm.

5. An arrangement for the pivoting of a timepiece movement balance wheel as claimed in either of the preceding claims, **characterized in that** the balance wheel is used for an oscillation to a frequency of about 4 Hz.

6. An arrangement for the pivoting of a balance wheel as claimed in the preceding claim, **characterized in that** the end of the pivot (2) bears against a hole (15) in the endstone (13) in the horizontal position and **in that** the end of the pivot (2) is convex rounded, hemispherical or conical.

7. An arrangement for the pivoting of a balance wheel as claimed in one of previous claims, **characterized in that** the end of the pivot (2) bears against a hole (15) in the endstone (13) in the horizontal position, which is a blind hole.

8. An arrangement for the pivoting of a balance wheel as claimed in the preceding claim, **characterized in that** the endstone (13) is made as two distinct parts.

9. An arrangement for the pivoting of a balance wheel as claimed in one of previous claims, **characterized in that** the end of the balance staff (1) is convex rounded, hemispherical or conical.

10. An arrangement for the pivoting of a balance wheel as claimed in one of previous claims, **characterized in that** the portion (4) of the balance staff (1) that is in contact with an olived jewel (12) is of cylindrical or conical cross section.

11. A timepiece movement, **characterized in that** it comprises an arrangement for the pivoting of a balance wheel as claimed in one of previous claims.

12. A wrist watch, which comprises a timepiece movement as claimed in the preceding claim.
